# EUROPÄISCHE PATENTSCHRIFT

(11) **EP 1 198 674 B1**
(45) Veröffentlichungstag und Bekanntmachung des Hinweises auf die Patenterteilung: **08.10.2003**
(21) Anmeldenummer: 00958150.5
(22) Anmeldetag: 18.07.2000
(51) Int. Cl.: F04D 15/00

(54) **VERFAHREN UND EINRICHTUNG ZUM REGELN DES DRUCKS IN EINER VON EINER KREISELPUMPE AUSGEHENDEN EINSPEISELEITUNG**
METHOD AND DEVICE FOR REGULATING THE PRESSURE IN A SUPPLY LINE, EXTENDING FROM A CENTRIFUGAL PUMP
PROCEDE ET DISPOSITIF POUR REGULER LA PRESSION DANS UNE CONDUITE D'ALIMENTATION SORTANT D'UNE POMPE CENTRIFUGE

(30) Priorität: 22.07.1999 DE 19934564
(43) Veröffentlichungstag der Anmeldung: 24.04.2002
(73) Patentinhaber: Framatome ANF GmbH, 91058 Erlangen (DE)
(72) Erfinder: SCHILLING, Rainer, D-91056 Erlangen (DE); KRIEGER, Tilman, D-90408 Nürnberg (DE); LAURER, Erwin, D-91096 Möhrendorf (DE)
(74) Vertreter: Tergau & Pohl Patentanwälte
(86) Internationale Anmeldenummer: DE0002332
(87) Internationale Veröffentlichungsnummer: WO01007790

(56) Entgegenhaltungen:
- DE-C- 571 942
- DE-C- 879 046
- GB-A- 346 968
- PATENT ABSTRACTS OF JAPAN vol. 003, no. 093 (M-068), 8. August 1979 (1979-08-08) & JP 54 069804 A (HITACHI LTD), 5. Juni 1979 (1979-06-05)

## Beschreibung

Die Erfindung betrifft ein Verfahren zum Regeln des Drucks in einer von einer Kreiselpumpe ausgehenden Einspeiseleitung, in die eine Drossel geschaltet ist. Die Erfindung betrifft auch eine Einspeiseleitung mit einer Einrichtung zum Regeln des Drucks, wobei die Einspeiseleitung von einer Kreiselpumpe aus bespeisbar ist, und wobei in die Einspeiseleitung eine Drossel eingefügt ist.

Wenn mit einer Kreiselpumpe ein Medium in einen Druckbehälter gefördert wird, dann arbeitet die Kreiselpumpe auf ihrer Pumpenkennlinie in dem durch den aktuellen Gegendruck im Behälter definierten Betriebspunkt. Das führt dazu, dass die Kreiselpumpe bei geringem Gegendruck eine hohe Förderrate erzeugt. Diese ist meist mit einer Erhöhung der Pumpenantriebsleistung verbunden, was entsprechende Anforderungen an das Antriebsaggregat und an die Energieversorgung der Kreiselpumpe stellt. Darüber hinaus besteht die Gefahr von Kavitation an der Kreiselpumpe selbst. Das mit der Kreiselpumpe geförderte Medium kann Wasser oder eine andere Flüssigkeit sein.

Damit man auch bei einem Druckabfall ohne ein entsprechend dimensioniertes Antriebsaggregat für die Kreiselpumpe auskommt und die Gefahr der Kavitation ausgeschlossen ist, wurden bisher alternativ zwei Maßnahmen ergriffen.

Die erste Lösung sieht vor, in die Einspeiseleitung eine feststehende mechanische Drossel einzubauen (passive Lösung). Damit wird die Leistung der Kreiselpumpe begrenzt und es kann nicht zur Kavitation kommen. Die Kreiselpumpe muss jedoch ständig auch bei hohem Gegendruck eine höhere Leistung erbringen als bei einer Anordnung ohne Drossel.

Die zweite Variante sieht in der Einspeiseleitung ein elektrisch angetriebenes und angesteuertes Regelventil vor (aktive Lösung). Im Vergleich zur passiven Lösung zeichnet sich die aktive Lösung dadurch aus, dass beim üblichen Druck in der Einspeiseleitung keine Drosselung in der Einspeiseleitung erfolgt und daher keine erhöhte Pumpenleistung notwendig ist, während bei einem Druckabfall in der Einspeiseleitung die aktivierte Drossel die Pumpenleistung begrenzt und die Kavitation verhindert. Die aktive Lösung benötigt dazu aber eine Fremdenergieversorgung kombiniert mit Sensorik und Signalverarbeitung.

Aus der GB 346,968 ist ein Konzept zur Einstellung eines Drucks in einer von einer Kreiselpumpe ausgehenden Leitung bekannt, bei dem ein mit einer in der Leitung angeordneten Drosselklappe zusammenwirkender Stellkolben mit dem Druck des Strömungsmediums beaufschlagt werden kann. Dabei wird somit der Ausgangsdruck der Kreiselpumpe zur Einstellung der Drossel herangezogen. Allerdings ist bei diesem System eine Feinjustierung der Stelleigenschaften nicht vorgesehen, so dass für eine hohe Stellgenauigkeit nach wie vor externe Ansteuerungen erforderlich sind.

Der Erfindung liegt die Aufgabe zugrunde, ein Verfahren zum Regeln des Drucks in einer von einer Kreiselpumpe, ausgehenden Einspeiseleitung anzugeben, die keine Überdimensionierung der Kreiselpumpe, sowie der dazugehörigen Antriebseinheit und der Energiequelle erforderlich werden lassen und trotzdem ohne eine Drosseleinrichtung auskommen, zu deren Betrieb eine Fremdenergieversorgung und das Verarbeiten elektrischer Signale gehören. Eine zur Durchführung des Verfahrens vorgesehene Einrichtung soll weitgehend verzögerungsfrei auf Druckänderungen reagieren. Zudem soll eine zur Durchführung des Verfahrens geeignete Einspeiseleitung angegeben werden.

Der Betriebspunkt der Kreiselpumpe soll auf der Pumpenkennlinie auch bei einem Druckabfall in der Einspeiseleitung möglichst unverändert bleiben.

Die Aufgabe, ein Verfahren anzugeben, wird nach der Erfindung dadurch gelöst, dass die Stellung der Drossel ausschließlich mittels des Ausgangsdrucks der Kreiselpumpe eingestellt wird, wobei zur Einstellung der Drosselstellung ein durch einen auf die Drossel wirkenden Steuerkolben begrenzter Teilraum mit unter dem Ausgangsdruck der Kreiselpumpe gehaltenem, von dieser abströmendem Medium beaufschlagt wird, indem in den Teilraum eine Steuerleitung einmündet, die in Strömungsrichtung vor der Drossel von der Einspeiseleitung ausgeht. Damit wird der Vorteil erzielt, dass der apparative Aufwand gegenüber der aktiven Lösung minimiert ist, aber die Vorteile der aktiven Lösung gegenüber der passiven Lösung erhalten bleiben. Es muss keine leistungsstarke Kreiselpumpe nur wegen eines möglichen Druckabfalls in der Einspeiseleitung bereitgehalten werden. Trotzdem kann es nicht zu einer Kavitation kommen.

Ein vollständiges Schließen der Einspeiseleitung kann durch eine ergänzende Maßnahme verhindert werden. Damit wird der Vorteil erzielt, dass selbst bei fehlerhafter Regelung der Mediumstrom nicht ganz unterbunden wird. Bei hohem Gegendruck ist stets ein gewisser Förderstrom gewährleistet. Bei sehr niedrigem Gegendruck in der Einspeiseleitung kann die Förderleistung der Kreiselpumpe einen Maximalwert nicht übersteigen.

Die Aufgabe, eine mit einer geeigneten Einrichtung versehene Einspeiseleitung anzugeben, wird nach der Erfindung dadurch gelöst, dass die Drossel ein in der Einspeiseleitung angeordnetes und deren Querschnitt verkleinerndes Verschlussteil hat, das mechanisch in einem Teilraum einer Steuerarmatur mit einem Steuerkolben verbunden ist, der den Teilraum begrenzt, wobei in den Teilraum eine Steuerleitung einmündet, die in Strömungsrichtung vor der Drossel von der Einspeiseleitung ausgeht, und wobei der Steuerkolben an seiner vom Teilraum abgewandten Seite von einer Kraft beaufschlagt ist.

Mit dem Einsatz einer solchen Drossel wird die Zuverlässigkeit der Einrichtung gesteigert bei gleichzeitiger Minimierung des Aufwandes, insbesondere gegenüber der aktiven Lösung. Die Vorteile der aktiven Lösung bleiben jedoch erhalten. Man benötigt weder eine überdimensionierte Kreiselpumpe oder ein überdimensioniertes Antriebsaggregat, noch eine aufwendige Drossel, die mit einer externen Energieversorgung und mit einer elektronischen Regeleinrichtung ausgerüstet sein muss. Trotzdem kann es nicht zu einer Kavitation in der Kreiselpumpe kommen. Die hydraulische Regelung mittels Eigenmedium ermöglicht darüber hinaus eine vorteilhafte, fast verzögerungsfreie Reaktion der Armatur.

Beispielsweise hat die Drossel ein in der Einspeiseleitung angeordnetes und den Querschnitt verkleinerndes Verschlussteil, z.B. einen Ventilkegel oder eine Schieberplatte, das mechanisch in einem Teilraum einer Steuerarmatur mit einem Steuerkolben verbunden ist, der den Teilraum begrenzt. In den Teilraum mündet eine Steuerleitung ein, die zwischen der Kreiselpumpe und der Drossel von der Einspeiseleitung ausgeht. An seiner vom Teilraum abgewandten Seite ist der Steuerkolben von einer Kraft beaufschlagt. Diese Kraft kann durch ein zugeführtes Medium, z.B. Druckluft, aber auch durch eine mechanische Feder erzeugt sein.

Je höher der Druck in der Einspeiseleitung ist, um so höher ist auch der Druck im Teilraum der Steuerarmatur unterhalb des Steuerkolbens. Der Steuerkolben wird dann gegen die Kraft, die von der gegenüberliegenden Seite auf ihn wirkt, angehoben, wodurch die Drossel weiter öffnet. Bei einem Absinken des Drucks in der Einspeiseleitung überwiegt wieder die in Richtung auf die Drossel wirkende Kraft auf den Steuerkolben und die Drossel wird in Richtung der Schließstellung bewegt.

Man kommt vorteilhafter Weise ohne eine externe Energieversorgung für die Steuerarmatur und ohne eine aufwendige elektronische Regelung aus.

Beispielsweise weist die Drossel eine mechanische Schließbegrenzung auf. Damit wird der Vorteil erzielt, dass selbst bei einer fehlerhaften Regelung stets noch ein Mediumstrom durch die Drossel möglich ist.

Das Verfahren und die Einrichtung nach der Erfindung werden anhand der Zeichnung näher erläutert:
FIG 1 zeigt eine bekannte Einrichtung zum Begrenzen eines Drucks (passive Lösung) und dazugehörige Kennlinien,
FIG 2 zeigt eine andere bekannte Einrichtung zum Regeln eines Drucks (aktive Lösung) und dazugehörige Kennlinien,
FIG 3 zeigt die Einrichtung nach der Erfindung und dazugehörige Kennlinien,
FIG 4 zeigt als Ausschnitt aus der Figur 3 die wesentlichen Bestandteile der Einrichtung nach der Erfindung.

Die Figuren 1 bis 3 zeigen jeweils eine mit einem Motor M angetriebene Kreiselpumpe 1. Diese ist eingebunden in eine Einspeiseleitung 2, die von einem Vorratsbehälter 3 zu einem Druckbehälter 4 führt. In den Diagrammen sind Pumpenkennlinien 5, 7, 8 und Anlagenkennlinien 12a,b, 13a,b als Relationen zwischen dem Druck P in der Einspeiseleitung 2, in Strömungsrichtung gesehen hinter der Kreiselpumpe 1, und dem Volumenstrom Q durch die Kreiselpumpe 1 dargestellt. Der Betriebspunkt der Kreiselpumpe 1 ist ein Schnittpunkt von Pumpenkennlinien 5, 8 und Anlagenkennlinien 12a,b, 13a,b.

Die bekannte Einrichtung, die in Figur 1 gezeigt ist, enthält eine unveränderliche Drossel 6, die in Strömungsrichtung hinter der Kreiselpumpe 1 in die Einspeiseleitung 2 eingebunden ist. Aufgrund der Drossel 6 erhält man statt der Pumpenkennlinie 7 (ohne Drossel 6) die bei niedrigerem Druck P verlaufende Pumpenkennlinie 8. Der Betriebspunkt der Kreiselpumpe 1 ist der Schnittpunkt der Anlagenkennlinie 12a bzw. 13a und der Pumpenkennlinie 8. Er ergibt einen Volumenstrom Q1 bei hohem Druck P1 bzw. einen größeren Volumenstrom Q2 bei niedrigem Druck P2. Auch ohne Drossel 6 würde sich bei hohem Druck P1 ein akzeptabler Volumenstrom (Q-Wert des Schnittpunktes von Anlagenkennlinie 12a und Pumpenkennlinie 7) ergeben. Bei niedrigem Druck P2 erzielt man jedoch einen geeigneten, nicht zu großen Volumenstrom Q2 und damit einen kavitationsfreien Betrieb der Kreiselpumpe 1 nur, wenn wegen der Drossel 6 die Pumpenkennlinie 8 statt der Pumpenkennlinie 7 relevant ist.

Der Nachteil dieser Ausführungsform liegt darin, dass die Kreiselpumpe 1 entsprechend der Pumpenkennlinie 7 überdimensioniert werden muss, um bei hohem Gegendruck P1 und bei Vorhandensein der Drossel 6 überhaupt noch einen geeigneten Volumenstrom Q1 zu erzielen. Die Drossel 6 ist nötig, um bei niedrigem Gegendruck P2 den Volumenstrom Q2 so zu begrenzen, dass keine Kavitationsgefahr an der Kreiselpumpe 1 entstehen kann. Es müssen also eine Kreiselpumpe 1 und ein dazugehöriger Motor M mit sehr hoher Leistung bereitgehalten werden. Auch die Einrichtungen zur Energieversorgung müssen entsprechend dimensioniert sein. Obwohl die Leistung der Kreiselpumpe 1 entsprechend der Pumpenkennlinie 7 zu dimensionieren ist, ist die effektiv zur Verfügung stehende Pumpenleistung beim Bekannten nur durch die bei niedrigerem Druck P verlaufende Pumpenkennlinie 8 repräsentiert.

Figur 2 zeigt eine andere bekannte Einrichtung, mit der Kavitation in der Kreiselpumpe 1 zu vermeiden ist. Hierzu ist in der Einspeiseleitung 2 in Strömungsrichtung hinter der Kreiselpumpe 1 eine aktiv regelbare Drossel 9 angeordnet. Zu dieser Drossel 9 gehören ein Stellmotor 10, der externe Energie benötigt, sowie ein Drucksensor 11 mit Auswerteeinheit. Diese bekannte Einrichtung ist apparativ aufwendig. Die Regelung der Drossel 9 kann so erfolgen, dass bei einem ausreichend hohen Gegendruck P1, der keine Kavitation befürchten läßt, die Anlagenkennlinie 12b weitgehend unverändert gegenüber einer Kennlinie ohne Drossel 9 verläuft. Wenn jedoch der Gegendruck auf einen niedrigen Wert P2 abfällt, wird die Drossel 9 aktiviert und soweit verschlossen, dass sich eine neue Anlagenkennlinie 13b ergibt, die den Betriebspunkt der Kreiselpumpe 1 auf der Pumpenkennlinie 5 als Schnittpunkt beim gleichen Volumenstrom Q1/Q2 wie die Anlagenkennlinie 12b ohne Drossel 9 definiert.

Die Einrichtung nach der Erfindung, die in Figur 3 gezeigt ist, ermöglicht die gleichen Anlagenkennlinien 12b, 13b wie die Einrichtung der Figur 2. Auch der Betriebspunkt der Kreiselpumpe 1 auf der Pumpenkennlinie 5 ist gleich. Um dieses Ziel zu erreichen, das einen Betrieb der Kreiselpumpe 1 ohne Kavitation gestattet, ist jedoch keine aufwendige Regelung einer Drossel 9 erforderlich. Die Drossel 14, die nach der Erfindung an die Stelle der Drossel 9 aus Figur 2 tritt, zeichnet sich vielmehr dadurch aus, dass der Druck in der Kreiselpumpe 1 nur durch das mit der Kreiselpumpe 1 geförderte Medium ohne externe Energiequelle und ohne Steuersignale passiv geregelt wird. Die Leistung der Kreiselpumpe 1 ist für den hohen Druck P1 in der bespeisten Leitung ausgelegt. Falls der Druck in der bespeisten Leitung abfällt, käme es der Pumpenkennlinie 5 folgend bei einer nur verschobenen Anlagenkennlinie 12b zu einem Anstieg des Volumenstroms Q in der Einspeiseleitung 2 und damit auch zu einem Anstieg der Förderleistung der Kreiselpumpe 1. Das könnte zur Kavitation an der Kreiselpumpe 1, wie auch zur erhöhten Leistungsaufnahme am Antriebsaggregat führen. Damit bei einem niedrigeren Gegendruck P2 die Kreiselpumpe 1 den gleichen Volumenstrom Q1/Q2 wie bei dem höheren Gegendruck P1 erzeugt, ist in der Einspeiseleitung 2 die passiv regelbare Drossel 14 eingefügt. Diese variable Drossel 14 kommt ohne externe Energieversorgung, ohne Drucksensor und ohne Auswerteeinheit aus.

Außer hinsichtlich der Drosseln 6, 9, 14, stimmen die Einrichtungen nach den Figuren 1, 2 und 3 überein.

Der Aufbau der Drossel 14 nach der Erfindung, sowie ihre Funktionsweise werden im folgenden anhand der Figur 4 erläutert, die ein Ausschnitt aus der Figur 3 ist.

Figur 4 zeigt die Kreiselpumpe 1 und die Drossel 14 in der Einspeiseleitung 2. Ein den Querschnitt der Einspeiseleitung 2 veränderndes Verschlussteil 15 der Drossel 14, das in der Regel ein Schieber ist, ist mechanisch, z.B. über eine Stange, mit einem Steuerkolben 16 in einer Steuerarmatur 17 verbunden. Eine Steuerleitung 18, die von der Einspeiseleitung 2 in Strömungsrichtung hinter der Kreiselpumpe 1 und vor der Drossel 14 ausgeht, mündet in die Steuerarmatur 17, und zwar in deren Teilraum 19, der durch den Steuerkolben 16 begrenzt dem Verschlussteil 15 zugewandt ist. Eine Gegenkraft auf den Steuerkolben 16 an seiner gegenüberliegenden Seite wird in der Steuerarmatur 17 durch eine mechanische Feder 20 erzeugt. Die Feder 20 ist am Gehäuse der Steuerarmatur 17 und am Steuerkolben 16 abgestützt.

Wenn der Druck in der Einspeiseleitung 2 absinkt, wird der Steuerkolben 16 durch die Feder 20 nach unten bewegt und das Verschlussteil 15 verringert den Strömungsquerschnitt der Drossel 14. Es kann dann, da der Druck in der Kreiselpumpe 1 nicht stark absinkt, nicht zu einer überhöhten Antriebsleistung der Kreiselpumpe 1 und auch nicht zur Kavitation kommen. Sobald der Druck in der Einspeiseleitung 2 wieder ansteigt, wird der Steuerkolben 16 gegen die Kraft der Feder 20 angehoben und der Drosselquerschnitt vergrößert sich. Es braucht also keine Kreiselpumpe bereitgehalten zu werden, deren Leistung auch bei einem in der Regel relativ hohen Druck in der Einspeiseleitung 2 einen engen Drosselquerschnitt überwinden muss.

Damit die Drossel 14 auch bei einem sehr geringen Druck in der Einspeiseleitung 2 nicht fehlerhaft gänzlich schließen kann, wodurch sie eine Einspeisung unmöglich machen würde, ist die Drossel 14 mit einer mechanischen Schließbegrenzung 21 ausgestattet, die das Verschlussteil 15 aufnimmt und ein völliges Schließen der Drossel 14 verhindert, da zwischen der Schließbegrenzung 21 und der Wand der Drossel 14 stets ein, wenn auch geringer, Drosselquerschnitt offen bleibt.

Mit dem Verfahren und mit der Einrichtung nach der Erfindung wird eine Beschädigung der Kreiselpumpe 1 infolge-eines Druckabfalls in der Einspeiseleitung 2 und möglicherweise nachfolgender Kavitation verhindert, ohne dass eine unnötig leistungsstärkere Kreiselpumpe mit entsprechend dimensioniertem Antriebsaggregat eingesetzt werden müßte und auch ohne aufwendige elektrische/elektronische Regeleinrichtungen.

An die Stelle der Kreiselpumpe 1 kann auch eine andere geeignete Pumpe treten.

## Patentansprüche

1. Verfahren zum Regeln des Drucks in einer von einer Kreiselpumpe (1) ausgehenden Einspeiseleitung (2), in die eine Drossel (14) geschaltet ist, bei dem die Stellung der Drossel (14) ausschließlich mittels des Ausgangsdruckes der Kreiselpumpe (1) eingestellt wird,
**dadurch gekennzeichnet, dass** zur Einstellung der Drosselstellung ein durch einen auf die Drossel (14) wirkenden Steuerkolben(16) begrenzter Teilraum (19) mit unter dem Ausgangsdruck der Kreiselpumpe (1) gehaltenem, von dieser abströmendem Medium beaufschlagt wird, indem in den Teilraum (19) eine Steuerleitung (18) einmündet, die in Strömungsrichtung vor der Drossel (14) von der Einspeiseleitung (2) ausgeht.

2. Verfahren nach Anspruch 1,
**dadurch gekennzeichnet, dass** ein vollständiges Schließen der Einspeiseleitung (2) verhindert wird.

3. Einspeiseleitung (2) mit einer Einrichtung zum Regeln des Drucks, wobei die Einspeiseleitung von einer Kreiselpumpe (1) aus bespeisbar ist, wobei in die Einspeiseleitung eine Drossel (14) eingefügt ist, die ein in der Einspeiseleitung (2) angeordnetes und deren Querschnitt verkleinerndes Verschlussteil (15) hat,
**dadurch gekennzeichnet, dass** das Verschlussteil (15) mechanisch in einem Teilraum (19) einer Steuerarmatur (17) mit einem Steuerkolben (16) verbunden ist, der den Teilraum (19) begrenzt, dass in den Teilraum (19) eine Steuerleitung (18) einmündet, die in Strömungsrichtung vor der Drossel (14) von der Einspeiseleitung (2) ausgeht, und dass der Steuerkolben (16) an seiner vom Teilraum (19) abgewandten Seite von einer Kraft beaufschlagt ist.

4. Einrichtung nach einem der Ansprüche 3,
**dadurch gekennzeichnet, dass** die Drossel (14) eine mechanische Schließbegrenzung (21) aufweist.

## Claims

1. Method for regulating the pressure in a feed line (2) emanating from a centrifugal pump (1), a throttle (14) being connected into the said feed line, in which method the position of the throttle (14) is set solely by means of the outlet pressure of the centrifugal pump (1), **characterized in that**, to set the throttle position, a subspace (19) limited by a control piston (16) acting on the throttle (14) is acted upon by a medium which is maintained under the outlet pressure of the centrifugal pump (1) and flows out of the latter, **in that** the subspace (19) has issuing into it a control line (18) which emanates from the feed line (2) upstream of the throttle (14) in the direction of flow.

2. Method according to Claim 1, **characterized in that** a complete closing of the feed line (2) is prevented.

3. Feed line (2), with a device for regulating the pressure, the feed line being capable of being fed from a centrifugal pump (1), the feed line having inserted into it a throttle (14) which has a closing part (15) arranged in the feed line (2) and reducing the cross section of the latter, **characterized in that** the closing part (15) is connected mechanically, in a subspace (19) of a control fitting (17), to a control piston (16) which limits the subspace (19), **in that** a subspace (19) has issuing into it a control line (18) which emanates from the feed line (2) upstream of the throttle (14) in the direction of flow, and **in that** the control piston (16) is acted upon by a force on its side facing away from the subspace (19).

4. Device according to Claim 3, **characterized in that** the throttle (14) has a mechanical closing limitation (21).

## Revendications

1. Procédé de régulation de la pression dans un conduit (2) d'alimentation qui part d'une pompe (1 ) centrifuge et dans lequel est monté un étranglement (14), dans lequel on règle la position de l'étranglement (14) exclusivement au moyen de la pression de sortie de la pompe (1 ) centrifuge,
**caractérisé en ce que**, pour régler la position de l'étranglement, on alimente une sous-chambre (19) délimitée par un piston (16) de commande agissant sur l'étranglement (14) en un fluide maintenu sous la pression de sortie de la pompe (1) centrifuge et refoulé de celle-ci en faisant déboucher dans la sous-chambre (19) un conduit (18) de commande, qui part du conduit (2) d'alimentation en amont dans le sens du courant de l'étranglement (14).

2. Procédé suivant la revendication 1,
**caractérisé en ce que** l'on empéche une fermeture complète du conduit (2) d'alimentation.

3. Conduit (2) d'alimentation ayant un dispositif de régulation de la pression, le conduit d'alimentation pouvant être alimenté par une pompe (1) centrifuge avec insertion dans le conduit d'alimentation d'un étranglement (14) qui a un obturateur (15) monté dans le conduit (2) d'alimentation et en rapetissant la section transversale,
**caractérisé en ce que** l'obturateur (15) est relié mécaniquement dans une sous-chambre (19) d'une armature (17) de commande à un piston (16) de commande qui délimite la sous-chambre (19), **en ce qu'**il débouche dans la sous-chambre (19) un conduit (18) de commande qui part du conduit (2) d'alimentation en amont dans le sens du courant de l'étranglement (14) et **en ce que** le piston (16) de commande est soumis à une force sur sa face éloignée de la sous-chambre (19).

4. Dispositif suivant la revendication 3,
**caractérisé en ce que** l'étranglement (14) a une limitation (21) mécanique de fermeture.
